# EUROPÄISCHE PATENTSCHRIFT

(11) **EP 1 857 735 B1**
(45) Veröffentlichungstag und Bekanntmachung des Hinweises auf die Patenterteilung: **06.06.2012**
(21) Anmeldenummer: 07009598.9
(22) Anmeldetag: 14.05.2007
(51) Int. Cl.: F21V 7/09, F21V 7/22, F21V 14/02

(54) **Lichtreflektor mit definierter Konturenschärfe der von diesem erzeugten Lichtverteilung**
Light reflector with defined acutance of the light distribution generated by the same
Réflecteur de lumière doté de contours nets définis de la répartition de la lumière produite par celui-ci

(30) Priorität: 16.05.2006 DE 102006023120
(43) Veröffentlichungstag der Anmeldung: 21.11.2007
(73) Patentinhaber: Auer Lighting GmbH, 37581 Bad Gandersheim (DE)
(72) Erfinder: Wagener, Harry, 31061 Alfeld (DE); Kittelmann, Rüdiger, 37574 Einbeck (DE)
(74) Vertreter: Herden, Andreas F.

(56) Entgegenhaltungen:
- EP-A- 1 635 379
- WO-A-91/01468
- BE-A6- 1 014 186
- DE-A1- 19 801 128
- GB-A- 523 215
- GB-A- 2 065 287
- GE-A- 2 004 047
- US-A- 4 484 254
- US-A- 4 531 178

## Beschreibung

Die Erfindung betrifft einen Lichtreflektor, insbesondere einen Lichtreflektor für Leuchten und lichttechnische Geräte.

Lichtreflektoren mit einem zumeist zylinder- oder rotationssymmetrischen, konkaven Körper sind für Beleuchtungszwecke, beispielsweise als shpärische oder als Parabolspiegel, bekannt.

Bekannt sind Reflektoren, deren Reflexionsfläche eine Facettierung aufweist. So zeigt beispielsweise die US 6,206,549 einen Lichtreflektor mit einer zumindest abschnittsweise facettierten Oberfläche.

In der EP 87 305 285 werden Reflektoren beschrieben, deren reflektierende Oberflächen zumindest teilweise mit Facetten bedeckt sind, welche einen elliptischen Umfang aufweisen, der jeweils an den elliptischen Umfang benachbarter Facetten angrenzt und zwischen diesen einen Bereich der ursprünglichen, unfacettierten Reflektorfläche dreilässt, welches insgesamt zu geringeren Streuverlusten dieser Reflektoren führen soll als diese bei Reflektoren auftreten, deren Facetten direkt aneinander hexagonal oder diamantförmig angrenzten.

Aus der DE 102 29 782 sind Reflektoren mit verschieden geformten Facetteumfängen bekannt, welche mit einer durch Sputtern aufgetragenen farbgebenden Schicht versehen sind. Der Auftrag dieser Farbschicht durch Sputtern soll deren Kratzfestigkeit erhöhen sowie deren Erscheinungsbild gegenüber innenseitig aufgetragenen Lackschichten verbessern. Obwohl der Umfang dieser Facetten graphisch dargestellt ist, wird die Wölbung der jeweiligen Facetten nicht beschrieben.

In der DE 199 10 192 werden Reflektoren beschrieben, deren Facetten aufweisende Reflexionsfläche in Sektoren und Zeilen eingeteilt ist. In den jeweiligen Sektoren und/oder Zeilen sind die Radien der Facettenflächen (hier die Radien von Kugeln oder Zylindern) oder der Winkel über den sich eine Spalte von Facettenflächen erstreckt, so gewählt, dass die Grösse des Raumwinkels, unter welchem die Facette einen im Reflektor angeordneten Leuchtkörper sieht, berücksichtigt ist. Bei größerem Raumwinkel wird eine entsprechend kleinere Krümmung und folglich ein entsprechend größerer Radius der Facettenfläche oder deren Wölbung gewählt. Hierdurch soll beispielsweise statt einem runden ein ovales Lichtfeld erzeugt werden. Für die jeweiligen Facettenradien werden Gleichungen angegeben, deren Berechnung und Fertigung sich jedoch aufwendig und kostenintensiv gestaltet. Insbesondere können sich bei der Fertigung wegen der nötigen Oberflächentoleranzun Probleme bei der Entformung der heissgeformten Reflektorflächen ergeben.

Das Dokument GB 2 065 287, welches als nächst liegender Stand der Technik angesehen wird, offenbart einen Reflektor mit unterschiedlichen Facetten zur Erzeugung gleichmäßigen Lichts, wobei in einem Bereich am Lichtausgang die Facetten sphärische Formen haben, in einem anderen Bereich nahe der Lichtquelle haben die Facetten dreieckige Querschnittsformen.

Neben Streuverlusten und der Geometrie des von einem Reflektor erzeugten Lichtfeldes ist auch die Schärfe der Kontur des Lichtfelds ein wichtiges Kriterium für dessen Einsatz. Die Schärfe der wahrnehmbaren Kontur an der Grenze eines Lichtbündel-Grenzwinkels wird beispielsweise in der DIN 5040-4 in Abhängigkeit vom Beleuchtungsstärkegradienten S(γ) als Werte von K3 bis K5 definiert, wobei γ der Winkel des austretenden Lichts relativ zu der Symmetrieachse des Reflektors ist, siehe beispeilsweise DIN 5040-4, 1999-04 Absatz 5.4. Reflektoren mit einer Konturschärfe K1, enstprechend S(γ) > 4, weisen ein scharf begrenztes Bündel ohne jedes Streulicht auf, wohingegen Reflektoren mit einer Konturschärfe K5, entsprechend S(γ) < 0,5, ein breitstrahlendes Bündel ohne erkennbare Kontur zeigen.

Die Erfinder haben sich die Aufgabe gestellt, einen Reflektor sowie damit versehene lichttechnische Geräte zu schaffen, bei welchen die Schärfe der Kontur des Lichtfelds Werte von K3 bis K5 aufweisen kann und dennoch die Form der Reflexionsfläche möglichst einfach zu berechnen und fertigungstechnisch, insbesondere bei der Heissformung, gut zu beherrschen ist.

Zur einfacheren Berechnung einer Reflektorform eignen sich Facettengrundformen, welche beispielsweise sphärisch oder zylindrisch sind.

Werden für Reflektoren jedoch nur sphärische Facetten verwendet, also Facetten, welche die Form eines Kugelausschnitts aufweisen, ergeben sich weich auslaufende Lichtfelder mit typischen Konturschärfen von K5, siehe beispielsweise Fig. 4, welche nahezu keine Grenzen des Lichtfelds erkennen lassen.

Werden jedoch nur zylindrische Facetten verwendet, also Facetten die im Wesentlichen die Form eines Kreiszylinderausschnitts haben, der in aller Regel tangential zur Oberfläche des Reflektors und zur besseren Entformung mit einer im Wesentlichen in Richtung der Symmetrieachse des Reflektors verlaufenden Zylinderachse angeordnet ist.

Sphärische Facetten haben zwar den Vorteil, dass das Lichtfeld einer mit einem derartigen Reflektor ausgestatteten Leuchte weich ausläuft. Nachteilig ist allerdings die relativ geringe Beleuchtungsstärke einer mit einem solchen Reflektor ausgestatteten Leuchte oder Beleuchtungseinrichtung, welche diese für viele Anwendungen, beispielsweise bei der Filmproduktion, auf der Bühne und/oder im Fotostudio ungeeignet erscheinen lassen. Darüber hinaus sind Reflektoren, welche nur sphärische Facetten aufweisen, besonders als Glasreflektoren nur sehr aufwendig herstellbar.

Zylindrische Facetten haben demgegenüber den Vorteil, dass ein Reflektor, der nur Zylinderfacetten mit einer Zylinderachse im Wesentlichen in Längsrichtung des Reflektors aufweist, zwar bei dessen Heissformung in der Regel gut entformbar ist und auch eine hohe Beleuchtungsstärke hat; das Lichtfeld einer mit einem solchen Reflektor versehenen Leuchte läuft allerdings im Randbereich in der Regel so hart aus, dass sich hiermit zwar Verfolgungsscheinwerfer mit Konturschärfen K1 oder K2 und entsprechend hoher Richtwirkung herstellen lassen, aber auch dieses Lichtfeld ist für viele Anwendungen, beispielsweise bei der Filmproduktion, auf der Bühne und/oder im Fotostudio nicht geeignet.

Die Aufgabe der Erfindung wird bereits durch einen Lichtreflektor nach Anspruch 1 gelöst.

Besondere Ausführungsformen und Weiterbildungen der Erfindung sind den jeweiligen Unteransprüchen zu entnehmen.

Gemäss der Erfindung ist ein Lichtreflektor mit einem hohlen Körper vorgesehen, der eine Öffnung aufweist. Es handelt sich bei der Erfindung um einen Hohlreflektor, der einen Brenn- oder Mittelpunktbereich hat, in welchem ein Leuchtmittel angeordnet werden kann. Als Mittelpunktbereich wird hierbei ein Bereich verstanden, welcher in der Nähe oder in der optischen Achse des Reflektors liegt und relativ zum Brennpunkt des Reflektors achsial verschoben sein kann.

Bei derartigen Reflektortypen kann in dem Brenn- oder Mittelpunktbereich ein Leuchtmittel, etwa eine Glühlampe, eine Hochddruckentladungslampe oder auch eine LED oder können mehrere LED's angeordnet werden.

Die Erfindung bezieht sich auf einen Reflektortyp, dessen Reflexionsfläche zumindest abschnittsweise eine Facettierung aufweist.

Gemäss der Erfindung kann auch vorgesehen werden, dass die Facetten zumindest teilweise in einem ersten Leuchtmittelnahen Bereich ein Verhältnis von Länge zu Breite haben, welches grösser ist, als das Verhältnis von Länge zu Breite in einem zweiten leuchtmittelfernen Bereich. Gemäss der Erfindung sind also in dem Bereich, welcher sich nahe am Leuchtmittel befindet, im Wesentlichen längliche Facetten vorgesehen, die sich bevorzugterweise radial in Richtung des Mittelpunktbereiches erstrecken. Das Längen/Breiten-verhältnis der Facetten wird dabei bevorzugt anhand des Grundrisses bzw. der Umfangsform der Facetten bestimmt.

In einer Ausführungsform zeichnet sich der Lichtreflektor dadurch aus, dass der erste leuchtmittelnahe Bereich zwischen 5 und 70 %, bevorzugt zwischen 10 und 50 %, besonders bevorzugt zwischen 20 und 35 % der Reflexionsfläche einnimmt.

Ein zweiter Bereich, welcher sich weiter entfernt von der Lichtquelle befindet, weist eine Facettierung auf, die eher kompakt gestaltete Facetten, insbesondere etwa sphärische oder quadratische Facetten aufweist. Die Erfindung umfasst auch Reflektoren, die ausser einem ersten leuchtmittelnahen und einem zweiten leuchtmittelfernen Bereich noch weitere Bereiche aufweisen.

Die Erfinder haben herausgefunden, dass mit einem derartigen Reflektortyp die Vorteile eines Lichtreflektors mit sphärischen Facetten und die Vorteile eines Lichtreflektors mit Zylinderfacetten kombiniert werden können. Durch den hinteren, leuchtmittelferneren Bereich mit kompakteren Facetten, beispielsweise sphärischen Facetten, wird erreicht, dass das Lichtfeld einer Leuchte, die mit einem erfindungsgemässen Reflektor ausgestattet ist, weich ausläuft. Der vordere, leuchtmittelnähere Bereich, mit den länglichen Facetten, beispielsweise Zylinderfacetten, sorgt dafür, dass eine Leuchte mit einem erfindungsgemässen Reflektor eine hohe Beleuchtungsstärke hat. Gemäss der Erfindung kann ein Reflektor mit einem weich auslaufenden Lichtfeld bereitgestellt werden, der gegenüber einem Reflektor, welcher nur Zylinderfacetten aufweist, lediglich etwa nur 5 % Lichtstärke verliert. Bekannte Reflektoren mit sphärischen Facetten haben dagegen üblicherweise eine 30 bis 40 % geringe Lichtstärke zur Folge als mit Zylinderfacetten ausgestaltete Reflektoren.

In überraschender Weise hat sich herausgestellt, dass ein derartiger Reflektor auch viel wirtschaftlicher herzustellen ist. Bei bekannten Reflektoren mit sphärischen Facetten ist es äusserst schwierig, im unteren also leuchtmittelnahen Bereich eine annähernd sphärische Struktur zu erreichen. Beim Heisspreasen von Glas geht die sphärische Form im leuchtmittelnahen Bereich nach dem Pressen meist zumindest teilweise wieder verloren. Länglich ausgestaltete Facetten sind dagegen stabil genug, um auch gegenüber den Enformungskräften erhalten zu bleiben. Es wird gemäss der Erfindung also ermöglicht, einen Glasreflektor heiss zu formenen, welcher ein weich auslaufendes Lichtfeld aufweist. Der Fertigungsaufwand ist dabei nicht wesentlich höher als bei einem Lichtreflektor mit zylindrischen Facetten. Eine Nachbearbeitung ist zumeist nicht erforderlich, welches wiederum Fertigungskosten senkt und hohe Ausbeute sichert.

Bei einer bevorzugten Ausführungsform der Erfindung ist der hohle Körper, der die Form des Reflektors bestimmt, ein im Wesentlichen zylinder- oder rotationssymmmetriscner Körper, insbesondere ein Körper mit einer im Wesentlichen konkaven Form. Es kommen dabei für die zunächst unfacettierte Grundform des Reflektors alle Reflektortypen in Betracht, beispielsweise sphärische, parabelförmige oder ellipsoide Reflektortypen. Die Ausgestaltung richtet sich dabei hauptsächlich nach dem jeweiligen Anwendungszweck.

Gemäss der Erfindung sind die Facetten zumindest teilweise konvex und/oder konkav ausgebildet. Es sind also insbesondere sphärische und kreiszylinderabschnittförmige Facetten umfasst, bei denen die Oberfläche der sphärischen oder kreiszylinderartigen Form sowohl aus dem Körper des Lichtreflektors heraus ragt, als auch in den Körper des Lichtreflektors hinein ragt.

Bei einer bevorzugten Ausführungsform der Erfindung wird die Grenze zwischen einem ersten leuchtmittelnahen Bereich und einem zweiten leuchtmittelfernen Bereicht entlang einer gedachten Schnittlinie des hohlen Körpers zu einer senkrecht zur Symmetrie- bzw. Zylinder- oder rotationssymmetrieachse bzw. -geraden des hohlen Körpers verlaufenden Ebene gebildet. Der Lichtreflektor wird also in einen unteren Abschnitt, welcher das Leuchtmittel umgibt beziehungsweise zum Halten der Lichtquelle vorgesehen ist und einen oberen Abschnitt, der eine kompakte Facettierung zur Streuung des Lichtes aufweist, unterteilt. So wird ein Lichtfeld erzeugt, welches eine im Wesentlichen zylinder- oder rotationssymmmetrische Intensität aufweist.

Der erfindungsgemäße Lichtreflektor ist dadurch gekennzeichnet, dass die Grenze zwischen dem ersten, leuchtmittelnahen und dem zweiten, leuchtmittelfernen Bereich die Oberfläche des Reflektors für einen Konturschärfewert nach DIN 5040-4, April 1999, für einen Wert von K3 in einem Flächenverhältnis von etwa 1 zu 4 unterteilt ist, wobei der Faktor 1 die Fläche der sphärischen Facetten definiert und der Wert 4 die Fläche der zylindrischen Facetten definiert und für einen Wert von K4 in einem Flächenverhältnis von in etwa 1 zu 1 unterteilt ist.

Weiterhin ist der Lichtreflektor dadurch gekennzeichnet, dass bei einer Konturschärfe nach DIN 5040-4, April 1999,
für einen Wert von K3 die Radien der sphärischen Facetten ca. das 0,67 bis 1,0 fache der Brennweite des Reflektors betragen und die zylindrischen Facetten wenigstens 48 Unterteilungen über den Kreisumfang definieren,
für einen Wert von K4 bei einem Reflektor nit einer Brennweite von 5,2 mm mit einer Grundkonturstreuung des Reflektors von ca. 15° dessen Streuverhalten durch Zylinder und Sphären auf 36 bis 38°aufgeweitet ist, wobei die Radien der sphärischen Facetten ca. 3,5 bis 5 mm betragen und die zylindrischen Facetten wenigstens 48 Unterteilungen über den Kreisumfang definieren.

Ferner ist der Lichtreflektor dadurch gekennzeichnet, dass
bei einer Konturschärfe nach DIN 5040-4, April 1999, für einen Wert von K3 bei einem Reflektor mit einer Brennweite von 5,2 mm mit einer Grundkonturstreuung des Reflektors von ca. 15° dessen Streuverhalten durch Zylinder und Sphären auf 36 bis 38°aufgeweitet ist, wobei die Radien der sphärischen Facetten ca. 3,5 bis 5 mm betragen und die zylindrischen Facetten wenigstens 48 Unterteilungen über den Kreisumfang definieren,
für einen Wert von K4 bei einem Reflektor mit einer Brennweite von 5,2 mm mit einer Grundkonturstreuung des Reflektors von ca. 15° dessen Streuverhalten durch Zylinder und Sphären auf 36 bis 38°aufgeweitet ist, wobei die Radien der sphärischen Facetten ca. 3,5 bis 5 mm betragen und die zylindrischen Facetten wenigstens 48 Unterteilungen über den Kreisumfang definieren.

Die vorstehend beschriebene Grundkonturstreuung ergibt sich zumindest aus der Leuchtmittelgrösse und der Brennweite das unfaccetierten Reflektors.

In einer Ausführungsform weist der der Reflektor einen maximalen Innendurchmesser von ca. 42 mm und eine Brennweite, die insbesondere grösser als 5,0 mm ist, auf.

In bevorzugter Weise beträgt das Verhältnis der Facetten von Länge zu Breite bei den Facetten in dem leuchtmittelnahen Bereich mehr als das zweifache, bevorzugt mehr als das dreifache und besonders bevorzugt mehr als das vierfache des Verhältnisses der Facetten von Länge zu Breite in dem leuchtmittelfernen Bereich.

Es ist insbesondere vorgesehen, den leuchtmittelfernen Bereich mit Facetten auszugestalten, deren Verhältnis von Länge zu Breite in etwa 1 beträgt, also beispielsweise sphärischen Facetten. Dementsprechend liegt das Verhältnis von Länge zu Breite dann in dem leuchtmittelnahen Bereich über 2, bevorzugt über 3 und besonders bevorzugt über 4. Die Facetten im leuchtmittelnahen Bereich sind dann länglich ausgebildet, was zu einem scharf begrenzten hellen Lichtfeld führt.

Bevorzugter Weise haben die Facetten in dem leuchtmittelfernen Bereich zumindest teilweise eine im Wesentlichen sphärische Form. Die Facetten sind also als Kugelausschnitte ausgebildet. Es hat sich herausgestellt, dass derartige sphärische Formen ein weich auslaufendes Lichtfeld erzeugen.

Im leuchtmittelnahen Bereich haben die Facetten dagegen eine längliche Form, insbesondere eine im Wesentlichen kreiszylinderartige Form. Die Facetten werden also von Kreiszylinderabschnitten gebildet, welche bevorzugter Weise tangential zur Oberfläche des hohlen Körpers verlaufen.

Alternativ oder zusätzlich ist vorgesehen, die Facetten zumindest teilweise als Polyederausschnitte auszubilden. So können die Facetten insbesondere aus Polyederausschnitten gebildet werden, die sich den zuvor beschriebenen sphärischen beziehungsweise kreiszylinderartigen Formen annähern. Für den leuchtmittelfernen Bereich mit ansonsten sphärischen Facetten kommen dabei insbesondere reguläre oder halbreguläre Polyederausschnitte in Betracht, mit welchen sich besonders gut an eine Kugelform annähern lässt.

In bevorzugter Weise hat der leuchtmittelnahe Bereich einen Anteil von 5 bis 70 %, bevorzugt von 10 bis 50 % und besonders bevorzugt von 20 bis 35 % der Reflexionsfläche. Es hat sich herausgestellt, dass bereits ein kleiner Bereich mit länglichen Facetten im unteren Bereich des Reflektors zu den erfindungsgemässen Vorteilen führt.

Je nach Anordnung der Facetten ist bei bevorzugten Ausführungsformen der Erfindung die Umfangsform der Facetten im leuchtmittelfernen Bereich im Wesentlichen polygon, insbesondere quadratisch oder in Form eines regelmässigen Sechsecks ausgebildet. Bevorzugter Weise werden nämlich die Facetten im Wesentlichen regelmässig angeordnet, so dass entsprechende Grundrisse oder Umfangsformen entstehen.

Bei einer besonders bevorzugten Ausführungsform der Erfindung sind im zweiten leuchtmittelfernen Bereich die Facetten wabenartig angeordnet und als sphärische Facetten ausgestaltet. Die Facetten haben dementsprechend einen sechseckigen Grundriss.

Bei den länglichen Facetten im ersten leuchtmittelnahen Bereich ist auch der Grundriss bzw. die Umfangsform dementsprechend im Wesentlichen länglich ausgestaltet.

Bei einer Weiterbildung der Erfindung weist der Lichtreflektor im Mittelpunktbereich, also im Zentrum, eine Öffnung zur Einbringung eines Leuchtmittels auf. So kann von hinten ein Leuchtmittel, beispielsweise eine Glühlampe oder eine LED in den Lichtreflektor eingebracht werden. In bevorzugter Weise weist der Lichtreflektor darüber eine Aufnahme für das Leuchtmittel auf.

Die Facetten sind bei einer bevorzugten Ausführungsform um die Symmetrieachse des Reflektors gruppiert und verlaufen zumindest im ersten leuchtmittelnahen Bereich im Wesentlichen radial. Es sind also längliche Facetten vorgesehen, die sternförmig von einem gedachten Mittelpunkt des Reflektors ausgehen.

Die Erfindung betrifft ferner eine Leuchte mit einer Lichtquelle oder einem Leuchtmittel und einem erfindungsgemässen Lichtreflektor. Bei der erfindungsgemäßen Leuchte weist das bevorzugt im Wesentlichen zylindrische Leuchtmittel eine Länge von 2,5 bis 3,5 mm auf, welches sich vorzugsweise axial zur Symmetrieachse des Reflektors erstreckt und einen Durchmesser hat, der kleiner oder gleich 1,5 mm ist. In einer Ausführungsform weist das Leuchtmittel eine Länge von etwa 2,5 mm und einen Durchmesser von etwa 1 mm auf. In einer weiteren Ausführungsform weist das Leuchtmittel eine Länge von etwa 3,5 mm und einen Durchmesser von etwa 1,5 mm auf.

Bei einer Weiterbildung der Erfindung ist die Leuchte so ausgebildet, dass die Position der Lichtquelle verstellbar ist. Insbesondere ist vorgesehen, die Leuchte mit einem Reflektor zu versehen, der im Wesentlichen als konkaver achsensymmetrischer Rotationskörper bzw. zylinder- oder rotationssymmetrischer Körper ausgestaltet ist und in dessen Zentrum typischerweise die Lichtquelle angeordnet ist. Gemäss der Erfindung ist die Lichtquelle in Richtung der Symmetrieachse achsial verstellbar. So kann eine Leuchte mit variablem Lichtaustrittswinkel bereitgestellt werden.

Die Lichtfeldgrösse verändert sich beim Verstellen der Lichtquelle. So kann die Leuchte verschiedenen Anforderungen angepasst werden. Es kann sowohl ein sehr helles kleines Lichtfeld als auch eine breiteres etwas dunkleres Lichtfeld erzeugt werden. Die Verstellung der Lichtquelle entlang der Symmetrieachse kann sowohl durch einen verstellbaren Reflektor als auch durch eine verstellbare Lichtquelle erreicht werden.

In bevorzugter Weise wird die erfindungsgemässe Leuchte bei Filmproduktionen, auf der Bühne oder im Fotostudno verwendet. Es ist dabei besonders vorteilhaft, dass durch die weich auslaufenden Ränder des Lichtfeldes keine harten Lichtstrukturen entstehen.

Die Erfindung soll im Folgenden anhand des in Fig. 1 bis Fig. 3 dargestellten Ausführungsbeispiels näher erläutert werden.
- Fig. 1: zeigt eine schematische perspektivische Ansicht eines Auführungsbeispiels eines erfindungsgemässen Reflektors,
- Fig. 2: zeigt eine schematische Detailansicht der Reflexionsfläche des in Fig. 1 dargestellten Reflektors,
- Fig. 3: zeigt eine weitere schematische Detailansicht der Reflexionsfläche des in Fig. 1 dargestellten Reflektors,
- Fig. 4: zeigt eine graphische Darstellung der Schärfe der Kontur S(γ) eines Reflektors, welcher nur sphärische Facetten aufweist mit einer Konturschärfe K5 entsprechend DIN 5040-4,
- Fig. 5: zeigt eine graphische Darstellung der Schärfe der Kontur S(γ) eines Reflektors, welcher nur zylindrische Facetten aufweist mit einer Konturschärfe K3 entsprechend DIN 5040-4,
- Fig. 6: zeigt eine graphische Darstellung der Schärfe der Kontur S(γ) eines Reflektors mit einer erfindungsgemäss Reflexionsfläche und einer Konturschärfe K4 und K4 entsprechend D::N 5040-4.

### Beschreibung bevorzugter Ausführungsformen

Nachfolgend werden bevorzugte Ausführungsformen der erfindungsgemässen Reflektoren sowie von damit versehenen lichttechnischen Geräten unter Bezugnahme auf die beigeschlossenen Figuren beschrieben.

Bei der vorliegenden Beschreibung wird als zylindrische Form einer Facette ein Abschnitt eines Zylinders verstanden, dessen Längsachse in etwa parallel zu einer Tangente der Grundform des Reflektors, welche in der Nähe dieser Facette, insbesondere in der nächsten Nähe dieser Facette am Reflektor anliegt, entspricht.

Als Grundform des Reflektors wird hierbei der nicht facettierte Reflektor verstanden, welcher bevorzugt eine sphärische, elliptische oder parabolische Grundform haben kann.

Ferner soll die Achse des Abschnitts eines Zylinders, welcher die Form der Facette definiert, soweit bei der Beschreibung spezieller Ausführungsformen nichts anderes angegeben wird in einer Ebene liegen, in welcher auch die optische Achse des Reflektors liegt. Hierdurch sehen derartige zylindrische Facetten bei Betrachtung des Reflektors von vorn, also entgegen dessen Lichtausbreitungsrichtung etwa wie radiale, speichenförmige Abschnitte aus.
Fig-1 zeigt eine schematische perspektivische Ansicht eines Ausführungsbeispiels eines erfindungsgemässen Reflektors 1.

Der Reflektor 1 ist als im Wesentlichen zylinder- oder rotationssymmmetrischer Körper ausgestaltet, in dessen Zentrum eine Aufnahme 5 für ein Leuchtmittel angeordnet ist, die einen Mittelpunktbereich definiert.

Im unteren Bereich des Reflektors 1, also im leuchtmittelnahen Bereich 2 weist die Reflektoroberfläche Facetten auf, die im Wesentlichen die Form tangential zur Oberfläche verlaufender Zylinderausschnitte aufweisen.

Diese Zylinderfacetten gehen in etwa sternförmig von dem Mittelpunktbereich aus. Entlang einer gestrichelten Linie 4, die entlang einer gedachten Schnittlinie einer in etwa senkrecht zur Symmetrieachse verlaufende Ebene (nicht dargestellt) verläuft, wird die Grenze zu einem oberen leuchtmittelfernen Bereich 3 gebildet.

Im leuchtmittelfernen Bereich 3 weist die Oberfläche des Reflektors Facetten auf, die eine im Wesentlichen sphärische Form haben. Die sphärischen Facetten sind wabenartig angeordnet und weisen aufgrund ihrer sich überschneidenen Kugelausschnitte einen Grundriss auf, der in etwa einem regelmässigem Sechseck entspricht.

Fig. 2 zeigt eine schematische Detailansicht des in Fig. 1 gezeigten Reflektors. Zu erkennen ist vor allem der obere leuchtmittelferne Bereich 3, welcher sphärische Facetten aufweist, die wabenartig angeordnet sind. Unterhalb einer Grenze, die durch eine gestrichelte Linie 4 angedeutet ist, beginnt der leuchtmittelnahe Bereich, der längliche Facetten, die in etwa die Form von Kreiszylinderausschnitten haben, aufweist.

Fig. 3 zeigt eine weitere schematische Detailansicht des in Fig. 1 gezeigten Reflektors, welche vor allem den unteren leuchtmittelnahen Bereich 2 zeigt, der sich an die Aufnahme 5 für ein Leuchtmittel (nicht dargestellt) erstreckt. Aufgrund der tangentialen Ausrichtung der Zylinderfacetten im leuchtmittelnahen Bereich 2 and der zum Mittelpunkt hin zunehmenden Krümmung des Reflektors sind die Zylinderfacetten an der oberen Grenze länger als in der Nähe der Aufnahme 5.

Die Figuren 4 bis 6 zeigen jeweils eine graphische Darstellung der Schärfe der Kontur S(γ) eines Reflektors unterschiedlicher Facettierung und Konturschärfe. Im Detail ist dabei jeweils die horizontale und die vertikale S-Verteilung, als Funktion des Winkels, angegeben in der Einheit Grad, dargestellt. In den Figuren 5 und 6 sind zudem noch einzelne Wertepaare im Bereich der jeweiligen Maxima der Verteilungen angegeben.

Figur 4 zeigt eine graphische Darstellung der Schärfe der Kontur S(γ) eines Reflektors, welcher nur sphärische Facetten aufweist mit einer Konturschärfe K5 entsprechend DIN 5040-4. Der Verlauf belegt das weich auslaufende Lichtfeld sphärischer Facetten. Dagegen ist in Figur 5 eine graphische Darstellung der Schärfe der Kontur S(γ) eines Reflektors, welcher nur zylindrische Facetten aufweist mit einer Konturschärfe K3 entsprechend DIN 5040-4 gezeigt. Der gezeigte Verlauf belegt das hart auslaufende Lichtfeld der zylindrischen Facetten.

Figur 6 zeigt eine graphische Darstellung der Schärfe der Kontur S(γ) eines Reflektors mit einer Reflexionsfläche gemäß der Erfindung und einer Konturschärfe K4 und K4 entsprechend DIN 5040-4. Der Verlauf belegt die Vorteile beider einzelner vorstehend gezeigter Typen in einem einzigen Reflektor.

In einer Ausführungsform ist die Grenze zwischen dem ersten, leuchtmittelnahen und dem zweiten, leuchtmittelfernen Bereich die Oberfläche des Reflektors, für einen Konturschärfewert nach DIN 5040-4, April 1999,
für einen Wert von K3 in einem Flächenverhältnis von etwa 1 zu 4 unterteilt, wobei der Faktor 1 die Fläche der sphärischen Facetten und der Wert 4 die Fläche der zylindrischen Facetten definiert und
für einen Wert von K4 in einem Flächenverhältnis von in etwa 1 zu 1 unterteilt.

Bei einer Konturschärfe nach DIN 5040-4, April 1999, betragen,
für einen Wert von K3, die Radien der sphärischen Facetten ca. das 0,67 bis 1,0 fache der Brennweite des Reflektors und die zylindrischen Facetten definieren wenigstens 48 Unterteilungen über den Kreisumfang;
für einen Wert von K4, betragen bei einem Reflektor, mit einer Brennweite von 5,2 mm mit einer Grundkonturstreuung des Reflektors von ca. 15°, dessen Streuverhalten durch Zylinder und Sphären auf 36 bis 38°aufgeweitet ist, die Radien der sphärischen Facetten ca. 3,5 bis 5 mm und die zylindrischen Facetten definieren wenigstens 48 Unterteilungen über den Kreisumfang.

Bei einer Konturschärfe, nach DIN 5040-4, April 1999,
für einen Wert von K3, ist bei einem Reflektor mit einer Brennweite von 5,2 mm mit einer Grundkonturstreuung des Reflektors von ca. 15° dessen Streuverhalten durch Zylinder und Sphären auf 36 bis 38° aufgeweitet, wobei die Radien der sphärischen Facetten ca. 3,5 bis 5 mm betragen und die zylindrischen Facetten wenigstens 48 Unterteilungen über den Kreisumfang definieren,
für einen Wert von K4, ist bei einem Reflektor mit einer Brennweite von 5,2 mm mit einer Grundkonturstreuung des Reflektors von ca. 15° dessen Streuverhalten durch Zylinder und Sphären auf 36 bis 38°aufgeweitet, wobei die Radien der sphärischen Facetten ca. 3,5 bis 5 mm betragen und die zylindrischen Facetten wenigstens 48 Unterteilungen über den Kreisumfang definieren.

Es ist dem Fachmann ersichtlich, dass die vorstehend beschriebenen Ausführungsformen beispielhaft zu verstehen sind.

## Patentansprüche

1. Lichtreflektor mit einer zumindest abschnittsweise Facetten aufweisenden Reflexionsfläche und einem Bereich zur Anordnung zumindest eines Leuchtmittels, wobei Facetten in einem ersten, dem Bereich zur Anordnung zumindest eines Leuchtmittels näheren Bereich, dem leuchtmittelnahen Bereich, angeordnet sind und Facetten in einem zweiten, dem Bereich zur Anordnung zumindest eines Leuchtmittels ferneren Bereich, dem leuchtmittelfernen Bereich, eine sphärische Form haben, **dadurch gekennzeichnet, dass** die Facetten des Leuchtmittelnahen Bereichs die Form eines Kreiszylinderausschnitts haben.

2. Lichtreflektor nach. Anspruch 1, **dadurch gekennzeichnet, dass** die Grenze zwischen dem ersten leuchtmittelnahen und dem zweiten leuchtmittelfernen Bereich in etwa entlang der Schnittlinie einer senkrecht zur Symmetrieachse verlaufenden Ebene verläuft.

3. Lichtreflektor nach einem der vorstehenden Ansprüche, **dadurch gekennzeichnet, dass** der erste leuchtmittelnahe Bereich zwischen 5 und 70 %, bevorzugt zwischen 10 und 50 %, besonders bevorzugt zwischen 20 und 35 % der Reflexionsfläche einnimmt.

4. Lichtreflektor nach einem der Ansprüche 2 bis 3 **dadurch gekennzeichnet, dass** die Grenze zwischen dem ersten, leuchtmittelnahen und dem zweiten, leuchtmittelfernen Bereich die Oberfläche des Reflektors für einen Konturschärfewert nach DIN 5040-4, April 1999,
für einen Wert von K3
in einem Flächenverhältnis von etwa 1 zu 4 unterteilt ist, wobei der Faktor 1 die Fläche der sphärischen Facetten und der Wert 4 die Fläche der zylindrischen Facetten definiert und
für einen Wert von K4
in einem Flächenverhältnis von in etwa 1 zu 1 unterteilt ist.

5. Lichtreflektor nach einem der vorstehenden Ansprüche, **dadurch gekennzeichnet, dass** bei einer Konturschärfe nach DIN 5040-4, April 1999,
für einen Wert von K3
die Radien der sphärischen Facetten ca. das 0,67 bis 1,0 fache der Brennweite des Reflektors betragen und die zylindrischen Facetten wenigstens 48 Unterteilungen über den Kreisumfang definieren.
für einen Wert von K4
bei einem Reflektor mit einer Brennweite von 5,2 mm mit einer Grundkonturstreuung des Reflektors von ca. 15° dessen Streuverhalten durch Zylinder und Sphären auf 36 bis 38° aufgeweitet ist, wobei die Radien der sphärischen Facetten ca. 3, 5 bis 5 mm betragen und die zylindrischen Facetten wenigstens 48 Unterteilungen über den Kreisumfang definieren.

6. Lichtreflektor nach Anspruch 5, **dadurch gekennzeichnet, dass** bei einer Konturschärfe nach DIN 5040-4, April 1999,
für einen Wert von K3
bei einem Reflektor mit einer Brennweite von 5,2 mm mit einer Grundkonturstreuung des Reflektors von ca. 15° dessen Streuverhalten durch Zylinder und Sphären auf 36 bis 38°aufgeweitet ist, wobei die Radien der sphärischen Facetten ca. 3,5 bis 5 mm betragen und die zylindrischen Facetten wenigstens 48 Unterteilungen über den Kreisumfang definieren,
für einen Wert von K4
bei einem Reflektor mit einer Brennweite von 5,2 mm mit einer Grundkonturstreuung des Reflektors von ca. 15° dessen Streuverhalten durch Zylinder und Sphären auf 36 bis 38°aufgeweitet ist, wobei die Radien der sphärischen Facetten ca. 3,5 bis 5 mm betragen und die zylindrischen Facetten wenigstens 48 Unterteilungen über den Kreisumfang definieren.

7. Lichtreflektor nach einem der vorstehenden Ansprüche, insbesondere nach Anspruch 3, 4, 5 oder 6, **dadurch gekennzeichnet, dass** der Reflektor einen maximalen Innendurchmesser von ca. 42 mm und eine Brennweite, die grösser als 5,0 mm ist, aufweist.

8. Lichtreflektor nach einem der vorstehenden Ansprüche, **dadurch gekennzeichnet, dass** bei den Facetten das Verhältnis von Länge zu Breite in dem ersten leuchtmittelnahen Bereich mehr als 2, bevorzugt mehr als 3, besonders bevorzugt mehr als 4 mal so gross ist wie in dem zweiten leuchtmittelfernen Bereich.

9. Lichtreflektor nach einem der Ansprüche 1 bis 7, **dadurch gekennzeichnet, dass** zumindest ein Teil der Facetten Polyederausschnitte definieren.

10. Lichtreflektor nach Anspruch 9, **dadurch gekennzeichnet, dass** zumindest ein Teil der Facetten in dem zweitenleuchtmittelfern Bereich reguläre oder halbreguläre Polyederausschnitte definieren.

11. Lichtreflektor nach einem der vorstehenden Ansprüche, **dadurch gekennzeichnet, dass** die Facetten zumindest teilweise konvex und/oder konkav ausgebildet sind.

12. Lichtreflektor nach einem der vorstehenden Ansprüche, **dadurch gekennzeichnet, dass** der Lichtreflektor sphärisch, parabelförmig oder ellipsoid ausgebildet ist.

13. Lichtreflektor nach einem der vorstehenden Ansprüche, **dadurch gekennzeichnet, dass** die Umfangsform von Facetten im zweiten leuchtmittelfernen Bereich im Wesentlichen polygon, insbesondere quadratisch oder sechseckig, sphärisch oder elliptisch ausgebildet ist.

14. Lichtreflektor nach einem der vorstehenden Ansprüche, **dadurch gekennzeichnet, dass** die Umfangsform der Facetten im ersten leuchtmittelnahen n Bereich im Wesentlichen länglich, insbesondere rechteckig oder elliptisch ausgebildet ist.

15. Lichtreflektor nach einem der vorstehenden Ansprüche, **dadurch gekennzeichnet, dass** Facetten in dem zweitern leuchtmittelfernen Bereich im Wesentlichen wabenartig zueinander angeordnet sind.

16. Lichtreflektor nach einem der vorstehenden Ansprüche, **dadurch gekennzeichnet, dass** der Lichtreflektor zumindest eine zweite im Wesentlichen im Mittelpunktbereich angeordnete Öffnung zur Einbringung eines Leuchtmittels aufweist.

17. Lichtreflektor nach einem der vorstehenden Ansprüche 2 bis 14, **dadurch gekennzeichnet, dass** die Facetten um die Symmetrieachse des Reflektors gruppiert sind und zumindest im ersten leuchtmittelnahen Bereich radial verlaufen.

18. Leuchte, umfassend zumindest ein Leuchtmittel und zumindest einen Lichtreflektor nach einem der vorstehenden Ansprüche.

19. Leuchte nach Anspruch 18 und insbesondere nach einem der Ansprüche von 3 bis 5, **dadurch gekennzeichnet, dass** das bevorzugt im Wesentlichen zylindrische Leuchtmittel eine Länge von 2,5 bis 3,5 mm aufweist, welche sich vorzugsweise achsial zur Symmetrieachse des Reflektors erstreckt und einen Durchmesser hat, der kleiner oder gleich 1,5 mm ist.

20. Leuchte nach Anspruch 18 oder 19 und insbesondere einem der Ansprüche von 3 bis 5, **dadurch gekennzeichnet, dass** das Leuchtmittel eine Länge von etwa 2,5 mm und einen Durchmesser von etwa 1 mm aufweist.

21. Leuchte nach Anspruch 18 oder 19 und insbesondere einem der Ansprüche von 3 bis 5, **dadurch gekennzeichnet, dass** das Leuchtmittel eine Länge von etwa 3,5 mm und einen Durchmesser von etwa 1,5 mm aufweist.

22. Leuchte nach einem der Ansprüche von 18 bis 21, **dadurch gekennzeichnet, dass** die Position des Leuchtnittels achsial entlang der optischen Achse des Reflektors verstellbar ist.

23. Leuchte nach einem der Ansprüche von 18 bis 22, **dadurch gekennzeichnet, dass** der Reflektor als im Wesentlichen konkaver, zylinder- oder rotationssymmetrischer Körper ausgestaltet ist und das Leuchtmittel in Wichtung der Zylinder- oder rotationssymmetrieachse des Reflektor verstellbar angeordnet ist.

24. Verwendung einer Leuchte nach einem der vorstehenden Ansprüche für Filmproduktion, Bühne und/oder Fotostudio.

## Claims

1. Light reflector having a reflective surface comprising facets at least in sections and having a region for arranging at least one luminous means, wherein facets are disposed in a first region closer to the region for arranging at least one luminous means, the region close to the luminous means, and facets in a second region more remote from the region for arranging at least one luminous means, the region remote from the luminous means, have a spherical shape, **characterised in that** the facets of the region close to the luminous means are in the shape of a circular-cylindrical section.

2. Light reflector as claimed in Claim 1, **characterised in that** the boundary between the first region close to the luminous means and the second region remote from the luminous means extends approximately along the line of intersection of a plane extending perpendicularly with respect to the axis of symmetry.

3. Light reflector as claimed in any one of the preceding Claims, **characterised in that** the first region close to the luminous means occupies between 5 and 70%, preferably between 10 and 50%, particularly preferably between 20 and 35% of the reflective surface.

4. Light reflector as claimed in any one of Claims 2 to 3, **characterised in that** the boundary between the first region close to the luminous means and the second region remote from the luminous means is subdivided for a contour sharpness value pursuant to DIN 5040-4, April 1999, for a value of Is. 3. in a surface ratio of approximately 1:4, wherein the factor 1 defines the surface of the spherical facets and the value 4 defines the surface of the cylindrical facets, and
for a value of K.4. in a surface ratio of approximately 1:1.

5. Light reflector as claimed in any one of the preceding Claims, **characterised in that** in the case of a contour sharpness pursuant to DIN 5040-4, April 1999. for a value of K3, the radii of the spherical facets are approximately 0.67 to 1.0 times the focal length of the reflector and the cylindrical facets define at least 48 subdivisions over the circular circumference,
for a value of K4, in the case of a reflector having a focal length of 5.2 mm with a basic contour scattering of the reflector of approximately 15°, the scattering behaviour thereof is widened by cylinders and spheres to 36 to 38°, wherein the radii of the spherical facets are approximately 3.5 to 5 mm and the cylindrical facets define at least 48 subdivisions over the circular circumference.

6. Light reflector as claimed in Claim 5, **characterised in that** in the case of a contour sharpness pursuant to DIN 5040-4, April 1999,
for a value of K3, in the case of a reflector having a focal length of 5.2 mm with a basic contour scattering of the reflector of approximately 15°, the scattering behaviour thereof is widened by cylinders and spheres to 36 to 38°, wherein the radii of the spherical facets are approximately 3.5 to 5 mm and the cylindrical facets define at least 48 subdivisions over the circular circumference, for a value of K4, in the case of a reflector having a focal length of 5.2 mm with a basic contour scattering of the reflector of approximately 15°, the scattering behaviour thereof is widened by cylinders and spheres to 36 to 38°, wherein the radii of the spherical facets are approximately 3.5 to 5 mm and the cylindrical facets define at least 48 subdivisions over the circular circumference.

7. Light reflector as claimed in any one of the preceding Claims, in particular as claimed in Claim 3, 4, 5 or 6, **characterised in that** the reflector has a maximum inner diameter of approximately 42 mm and a focal length greater than 5.0 mm.

8. Light reflector as claimed in any one of the preceding Claims, **characterised in that** in the case of the facets the ratio of length to width in the first region close to the luminous means is more than 2 times, preferably more than 3 times, particularly preferably more than 4 times the ratio of length to width in the second region remote from the luminous means.

9. Light reflector as claimed in any one of Claims I to 7, **characterised in that** at least a portion of the facets define polyhedral sections.

10. Light reflector as claimed in Claim 9, **characterised in that** at least a portion of the facets in the second region remote from the luminous means define regular or semi-regular polyhedral sections.

11. Light reflector as claimed in any one of the preceding Claims, **characterised in that** the facets are formed to be at least partially convex and/or concave.

12. Light reflector as claimed in any one of the preceding Claims, **characterised in that** the light reflector is formed to be spherical, parabola-shaped or ellipsoidal.

13. Light reflector as claimed in any one of the preceding Claims, **characterised in that** the circumferential shape of facets in the second region remote from the luminous means is formed to be substantially polygonal, in particular quadratic or hexagonal, spherical or elliptical.

14. Light reflector as claimed in any one of the preceding Claims, **characterised in that** the circumferential shape of the facets in the first region close to the luminous means is formed to be substantially elongate, in particular rectangular or elliptical.

15. Light reflector as claimed in any one of the preceding Claims, **characterised in that** facets in the second region remote from the luminous means are disposed with respect to each other so as to be substantially honeycomb-like.

16. Light reflector as claimed in any one of the preceding Claims, **characterised in that** the light reflector comprises at least one second opening, disposed substantially in the midpoint region, for the introduction of a luminous means.

17. Light reflector as claimed in any one of the preceding Claims 2 to 14, **characterised in that** the facets are grouped around the axis of symmetry of the reflector and extend radially at least in the first region close to the luminous means.

18. Light, including at least one luminous means and at least one light reflector as claimed in any one of the preceding Claims.

19. Light as claimed in Claim 18, and in particular as claimed in any one of the Claims from 3 to 5, **characterised in that** the luminous means which is preferably substantially cylindrical has a length of 2.5 to 3.5 mm which extends preferably axially with respect to the axis of symmetry of the reflector and has a diameter which is less than or equal to 1.5 mm.

20. Light as claimed in Claim 18 or 19, and in particular any one of the Claims from 3 to 5, **characterised in that** the luminous means has a length of approximately 2.5 mm and a diameter of approximately 1 mm.

21. Light as claimed in Claim 18 or 19, and in particular any one of the Claims from 3 to 5. **characterised in that** the luminous means has a length of approximately 3.5 mm and a diameter of approximately 1.5 mm.

22. Light as claimed in any one of the Claims from 18 to 21, **characterised in that** the position of the luminous means is adjustable axially along the optical axis of the reflector.

23. Light as claimed in any one of the Claims from 18 to 22, **characterised in that** the reflector is configured as a substantially concave, cylindrically-symmetrical or rotationally-symmetrical body and the luminous means is disposed so as to be adjustable in the direction of the axis of the cylindrical or rotational symmetry of the reflector.

24. Use of a light as claimed in any one of the preceding Claims for film production, on stage and/or in a photographic studio.

## Revendications

1. Réflecteur de lumière doté d'une surface de réflexion présentant au moins en partie des facettes et d'une zone pour l'agencement d'au moins un moyen lumineux, des facettes étant disposées dans une première zone, plus proche de la zone pour l'agencement d'au moins un moyen lumineux, proche du moyen lumineux et des facettes ayant une forme sphérique dans une seconde zone, plus éloignée de la zone pour l'agencement d'au moins un moyen lumineux, éloignée du moyen lumineux,
**caractérisé en ce que** les facettes de la zone proche du moyen lumineux ont la forme d'une coupe de cylindre circulaire.

2. Réflecteur de lumière selon la revendication 1, **caractérisé en ce que** la limite entre la première zone proche du moyen lumineux et la seconde zone éloignée du moyen lumineux passe à peu près le long de la ligne de coupe d'un plan agencé perpendiculairement à l'axe de symétrie.

3. Réflecteur de lumière selon l'une des revendications précédentes, **caractérisé en ce que** la première zone proche du moyen lumineux occupe entre 5 et 70 %, de préférence entre 10 et 50 %, de manière hautement préférée entre 20 et 35 % de la surface de réflexion.

4. Réflecteur de lumière selon l'une des revendications 2 et 3, **caractérisé en ce que** la limite entre la première zone proche du moyen lumineux et la seconde zone éloignée du moyen lumineux subdivise la surface du réflecteur pour une valeur de netteté de contour selon DIN 5040-4, avril 1999,
pour une valeur de K3
dans un rapport de surface d'environ 1 à 4, le facteur 1 définissant la surface des facettes sphériques et la valeur 4 la surface des facettes cylindriques, et
pour une valeur de K4
dans un rapport de surface d'environ 1 pour 1.

5. Réflecteur de lumière selon l'une des revendications précédentes, **caractérisé en ce que**, pour une netteté de contour selon DIN 5040-4, avril 1999,
pour une valeur de K3
les rayons des facettes sphériques représentent environ 0,67 à 1,0 fois la focale du réflecteur et les facettes cylindriques définissent au moins 48 subdivisions sur le pourtour de cercle,
pour une valeur de K4
avec un réflecteur ayant une focale de 5,2 mm avec une diffusion du contour de base du réflecteur d'environ 15°, son comportement à la diffusion est élargi par des cylindres et des sphères jusqu'à 36 à 38°, les rayons des facettes sphériques étant d'environ 3,5 à 5 mm et les facettes cylindriques définissant au moins 48 subdivisions sur le pourtour de cercle.

6. Réflecteur de lumière selon la revendication 5, **caractérisé en ce que**, pour une netteté de contour selon DIN 5040-4, avril 1999,
pour une valeur de K3,
avec un réflecteur présentant une focale de 5,2 mm avec une diffusion de contour de base du réflecteur d'environ 15°, son comportement à la diffusion est élargi par des cylindres et sphères jusqu'à 36 à 38°, les rayons des facettes sphériques étant d'environ 3,5 à 5 mm et les facettes cylindriques définissant au moins 48 subdivisions sur le pourtour de cercle,
pour une valeur de K4,
avec un réflecteur présentant une focale de 5,2 mm avec une diffusion de contour de base du réflecteur d'environ 15°, son comportement à la diffusion est élargi par des cylindres et sphères jusqu'à 36 à 38°, les rayons des facettes sphériques étant d'environ 3,5 à 5 mm et les facettes cylindriques définissant au moins 48 subdivisions sur le pourtour de cercle.

7. Réflecteur de lumière selon l'une des revendications précédentes, en particulier selon la revendication 3, 4, 5 ou 6, le réflecteur étant **caractérisé en ce qu'**il présente un diamètre intérieur maximum d'environ 42 mm et une focale qui est supérieure à 5,0 mm.

8. Réflecteur de lumière selon l'une des revendications précédentes, **caractérisé en ce que**, pour les facettes, le rapport longueur/largeur est supérieur à 2, de préférence supérieur à 3, de manière hautement préférée supérieur à 4 dans la première zone proche du moyen lumineux par rapport à la seconde zone éloignée du moyen lumineux.

9. Réflecteur de lumière selon l'une des revendications 1 à 7, **caractérisé en ce qu'**au moins une partie des facettes définit des sections de polyèdre.

10. Réflecteur de lumière selon la revendication 9, **caractérisé en ce qu'**au moins une partie des facettes définit dans la seconde zone éloignée du moyen lumineux des sections de polyèdre régulières ou semi-régulières.

11. Réflecteur de lumière selon l'une des revendications précédentes, **caractérisé en ce que** les facettes sont au moins en partie convexes et/ou concaves.

12. Réflecteur de lumière selon l'une des revendications précédentes, le réflecteur de lumière étant **caractérisé en ce qu'**il est conçu sphérique, en forme de parabole ou d'ellipsoïde.

13. Réflecteur de lumière selon l'une des revendications précédentes, **caractérisé en ce que** la forme de pourtour des facettes dans la seconde zone éloignée du moyen lumineux est sensiblement polygonale, en particulier carrée ou hexagonale, sphérique ou elliptique.

14. Réflecteur de lumière selon l'une des revendications précédentes, **caractérisé en ce que** la forme de pourtour des facettes dans la première n zone proche du moyen lumineux est conçue sensiblement allongée, en particulier rectangulaire ou elliptique.

15. Réflecteur de lumière selon l'une des revendications précédentes, **caractérisé en ce que** des facettes dans la seconde zone éloignée du moyen lumineux sont disposées sensiblement en forme d'alvéole les unes par rapport aux autres.

16. Réflecteur lumineux selon l'une des revendications précédentes, le réflecteur lumineux étant **caractérisé en ce qu'**il présente au moins une seconde ouverture, disposée sensiblement dans la zone du centre, pour l'introduction d'un moyen lumineux.

17. Réflecteur de lumière selon l'une des revendications précédentes 2 à 14, **caractérisé en ce que** les facettes sont groupées radialement autour de l'axe de symétrie du réflecteur et sont agencées radialement au moins dans la première zone proche du moyen lumineux.

18. Lampe, comprenant au moins un moyen lumineux et au moins un réflecteur de lumière selon l'une des revendications précédentes.

19. Lampe selon la revendication 18 et en particulier selon l'une des revendications de 3 à 5, **caractérisée en ce que** le moyen lumineux, de préférence principalement cylindrique, présente une longueur de 2,5 à 3,5 mm, qui s'étend de préférence axialement par rapport à l'axe de symétrie du réflecteur et a un diamètre qui est inférieur ou égal à 1,5 mm.

20. Lampe selon la revendication 18 ou 19 et en particulier selon l'une des revendications de 3 à 5, **caractérisée en ce que** le moyen lumineux présente une longueur d'environ 2,5 mm et un diamètre d'environ 1 mm.

21. Lampe selon la revendication 18 ou 19 et en particulier selon l'une des revendications de 3 à 5, **caractérisée en ce que** le moyen lumineux présente une longueur d'environ 3,5 mm et un diamètre d'environ 1,5 mm.

22. Lampe selon l'une des revendications de 18 à 21, **caractérisée en ce que** la position du moyen lumineux peut être déplacée axialement le long de l'axe optique du réflecteur.

23. Lampe selon l'une des revendications de 18 à 22, **caractérisé en ce que** le réflecteur est conçu sous forme d'un corps sensiblement concave, cylindrosymétrique ou symétrique en rotation, et le moyen lumineux est disposé de façon réglable en direction de l'axe de symétrie du cylindre ou de l'axe de symétrie de rotation du réflecteur.

24. Utilisation d'une lampe selon l'une des revendications précédentes pour la production de film, la scène et/ou les studios photo.
